# EUROPÄISCHE PATENTSCHRIFT

(11) **EP 1 772 591 B1**
(45) Veröffentlichungstag und Bekanntmachung des Hinweises auf die Patenterteilung: **09.07.2008**
(21) Anmeldenummer: 06016276.5
(22) Anmeldetag: 04.08.2006
(51) Int. Cl.: E21D 11/28

(54) **Vorrichtung für Feuerschutzisolierung**
Fire insulation protection
Dispositif de protection d'un objet contre le feu

(30) Priorität: 05.10.2005 DE 102005048356
(43) Veröffentlichungstag der Anmeldung: 11.04.2007
(73) Patentinhaber: Perrakis, Georgios, 22609 Hamburg (DE)
(72) Erfinder: Perrakis, Georgios, 22609 Hamburg (DE)
(74) Vertreter: Hansmann, Dierk

(56) Entgegenhaltungen:
- EP-A- 1 092 837
- DE-A1- 19 800 559
- DE-B- 1 012 573
- DE-B- 1 191 779
- DE-C- 530 813

## Beschreibung

Die Erfindung bezieht sich auf eine Vorrichtung für Feuerschutzisolierungen von Bauwerken mittels einzelner feuerhemmender Kassetten mit einem Schienensystem in rechtwinkliger Zuordnung von einzelnen Schienen zur Bildung von Aufnahmefeldern, die für eine Halterung aufgesetzter Kassetten über in die Schienen eingreifende Befestigungsmittel ausgebildet sind, wobei die Schienen über Kreuzungselemente verbunden und Befestigungsaufnahmen zur Verbindung mit dem Untergrund, wie Wände und Decken, aufweisen und die Schienen ein Profil mit einer Aufnahmebasis bilden sowie zwischen Aufnahmebasis des Profils und aufgesetzter Kassette gegebenenfalls ein Isolierstreifen zwischengeschaltet ist.

Eine Ausbildung von Feuerschutzisoliersystemen aus feuerhemmenden Kassetten mit gekapseltem Isolationsmaterial ist bekannt. Hierbei werden die Kassetten auf eine befestigte Profilunterkonstruktion montiert.

Es hat sich in der Praxis gezeigt, daß die bekannten Systeme zur Bildung einer Unterkonstruktion eine Vielzahl von verbindungen erfordern und auch die Anpassungsfähigkeit an Wölbungen, wie bei Tunnelausrüstungen, Mängel aufweist. Ferner wird die Schwierigkeit, Schmutzwasser abzuleiten, nicht ausreichend berücksichtigt.

Die Aufgabe der Erfindung ist es, gattungsgemäße Ausbildungen zu verbessern und Schienenstränge einzusetzen, die eine Anpassung an Wölbungen und Kurvenverläufe auf einfache Weise ermöglicht und eine einfache Montage mit einer geringen Anzahl von Einzelteilen zu gewährleisten.

Die Lösung dieser Aufgabe erfolgt erfindungsgemäß dadurch, daß mehrere Kreuzungselemente in einem Schienenstrang integriert sind und beiderseits der Kreuzungselemente rechtwinklige Anschlüsse, wie Anschlußlaschen, zur Verbindung mit korrespondierenden Endlaschen abzweigender Schienenstränge beziehungsweise Schienen angeordnet sind, wobei das Kreuzungselement im Übergangsbereich und/oder die Endlaschen Abknickbereiche zur Winkeleinstellung von angeschlossenen beziehungsweise weiterführenden Schienenstränge oder Schienen bilden.

Hierdurch können Schienenstränge mit einer Vielzahl von Kreuzungselementen einstückig zur Vereinfachung eingesetzt werden.

Ferner wird zur Beseitigung von Wasseransammlungen vorgeschlagen, daß im Anschlußbereich der Schienen und der Schienenstränge über die Kreuzungselemente Durchtritte zur Flüssigkeitsabfuhr gebildet sind.

Zusätzlich ist zur vereinfachung von Anpassungen vorgesehen, daß im Verbindungsbereich zu den Kreuzungselementen die Schienen zwischen Basis und Steg Schlitze aufweisen.

Eine vorteilhafte Ausbildung wird dadurch geschaffen, daß das Profil der Schienenstränge und der Schienen als Omega-Profil ausgebildet ist.

Um unbehinderte Wasserabführung auf dem Untergrund zu ermöglichen, ist eine Ausbildung eines Schienensystems vorgesehen, daß das Profil des Schienenstranges und der Schienen mit einer erhöhten Aufnahmebasis im Bereich des Kreuzungselementes in Höhe der Aufnahmebasis als Flächenelement fortsetzbar ist und die Profilunterseiten der Profile von Schienenstrang und Schienen im Anschlußbereich zum Flächenelement als abgeschlossene Flächen in Form einer Schräge zum Flächenelement geführt sind.

Ferner ist vorgesehen, daß die Kassetten umlaufende Befestigungslaschen aufweisen und die Befestigungslaschen benachbarter Kassetten übereinander zur gemeinsamen Befestigung angeordnet sind sowie über Befestigungsmittel mit der Aufnahmebasis des Profils der Schienen und Schienenstränge verbindbar sind.

Zur Erzielung einer besseren Wärmeisolierung mit einem Feuerschutz ist vorgesehen, daß die Schienenstränge und Schienen Isolierstreifen als Feuerschutzelemente über eine zwischengeschaltete Schiene in Form eines U-Profils aus Dämmaterial als Wärmeisolationselement aufnehmbar ist.

In weiterer Ausgestaltung wird vorgeschlagen, daß die Schiene aus Dämmaterial in seinen Außenbereichen eine Aluminiumfolie als Ummantelung aufweist.

In der Zeichnung sind Ausführungsbeispiele der Erfindung schematisch dargestellt. Es zeigen:
- Fig. 1: einen Schienenstrang mit integrierten Kreuzungselementen;
- Fig. 2 und 3: ein vergrößertes Kreuzungselement gemäß Detail A der Fig. 1 in Draufsicht und Seitenansicht;
- Fig. 4 und 5: eine Seitenansicht und Draufsicht einer Schiene zum Anschluß an den Schienenstrang;
- Fig. 6: einen Schnitt gemäß Linie VI und VI der Fig. 5;
- Fig. 7: einen Ausschnitt eines Kreuzungselementes eines Schienenstranges mit zugeordneten Endlaschen von auszuschließenden Schienen;
- Fig. 8: eine ähnliche Darstellung wie Fig. 7 mit zwischengelegten Isolierstreifen;
- Fig. 9: ein Schienensystem mit gebildeten Aufnahmefeldern und aufgesetzten Kassetten;
- Fig. 10: ein Kreuzungselement eines Schienensystems;
- Fig. 11: einen Ausschnitt eines Verbindungsbereiches von Kassetten mit übereinander angeordneten umlaufenden Befestigungslaschen;
- Fig. 12: eine schaubildliche Darstellung mit einer Befestigung der Kassetten;
- Fig. 13: eine Befestigung des Schienensystems am Untergrund;
- Fig. 14: eine weitere Ausführungsform eines Schienenstranges mit integrierten Kreuzungselementen;
- Fig. 15: eine Seitenansicht gemäß Fig. 14;
- Fig. 16: ein vergrößertes Kreuzungselement gemäß Detail C der Fig. 15;
- Fig. 17: eine Seitenansicht einer Schiene zum Anschluß an den Schienenstrang gemäß Fig. 14;
- Fig. 18: eine vergrößerte Darstellung gemäß Detail D der Fig. 17;
- Fig. 19: eine vergrößerte Schnittdarstellung gemäß Linie XIX bis XIX der Fig. 17;
- Fig. 20 und 21: Details E und F der Fig. 19;
- Fig. 22: ein Kreuzungselement der weiteren Ausführung eines Schienensystems mit zugeordneten Schienen;
- Fig. 23: eine Befestigung des Schienensystems am Untergrund;
- Fig. 24: eine weitere Ausbildung eines Kreuzungspunktes des Schienesystems mit einem eingesetzten Isolierstreifen und einer zwischengeschalteten U-Profil-Schiene aus Dämmaterial;
- Fig. 25: eine Anwendung zur Feuerschutzisolierung in einem Tunnel mit in Querrichtung angeordneten Schienensträngen;
- Fig. 26: einen Ausschnitt B der Fig. 25 als vergrößerte Darstellung.

Bei der dargestellten Ausführungsform zur Ausbildung einer Feuerschutzisolierung für beispielsweise einem Tunnel aus einzelnen Kassetten 1 sind durch ein Schienensystem Aufnahmefelder 2 für die Befestigung von zugeordneten Kassetten gebildet, wobei das Schienensystem mit dem Untergrund verbindbar ist.

Zur Bildung des Schienensystems sind Schienenstränge 3 gebildet, die fest integrierte Kreuzungselemente 4 aufweisen. Die Kreuzungselemente 4 bestehen aus Flächenelementen 5 mit rechtwinklig ausgebildeten Anschlußlaschen 6. Hierbei sind in diesem Fall mittige Befestigungsbohrungen 7 für eine Befestigungsschraube 8 am Untergrund 9 mit einem Abstandshalter 10 angeordnet.

Die Anschlußlaschen 6 der Kreuzungselemente 4 dienen zur Verbindung mit Schienen 11 über zugeordnete Endlaschen 12, um parallele Schienenstränge 3 unter Ausbildung von Aufnahmefeldern 2 zu verbinden. Die Verbindung erfolgt in bekannter Weise über nicht näher dargestellte Schienenverbindungen.

Zur Anpassung an entsprechend gekrümmte Wandungen, wie Tunnelwandungen, bilden die Schienenstränge 3 im Anschlußbereich an das Flächenelement 5 und/oder im Übergangsbereich der Anschlußlaschen 6 beziehungsweise der angeschlossenen Endlaschen 12 der Schienen 11 oder der Endlaschen 13 der Schienenstränge 3 Abknickbereiche 14. Hierdurch ist es möglich, eine Anpassung an die Örtlichkeit durch Abknickungen der angeschlossenen Bereiche des Schienensystems vorzumerken.

Hierzu zählen bei Tunnelwandungen auch die Anpassung an bogenförmige Tunnelausbildungen.

Durch die Schienenstränge 3 und die verbundenen Schienen 11 werden Aufnahmefelder 2 von an sich bekannte Kassetten 1 für die eigentliche Feuerschutzisolierung gebildet. Das am Untergrund 9 über die Kreuzungselemente 4 befestigte Schienensystem ist über die Abknickbereiche 14 an die vorliegenden Verhältnisse anpaßbar und bildet somit ein Traggerüst für die aufzunehmenden Kassetten 1.

In dieser Ausbildung sind die Schienenstränge 3 und die Schienen 11 als Omega-Profil ausgebildet, so daß eine erhabene Aufnahmebasis 15 gegenüber der Basis 16 gebildet ist, die durch Stege 17 begrenzt wird.

In das Profil der Schienenstränge 3 und Schienen 11 werden nach ihrer Befestigung Isolierstreifen 18 eingelegt, die sich auf der Aufnahmebasis 15 des Profils abstützen. Anschließend werden die Kassetten 1 befestigt, wobei umlaufende Befestigungslaschen 19 benachbarter Kassetten 1 übereinander gelegt werden und über Schrauben 20 unter Zwischenschaltung der Isolierstreifen 18 gemeinsam auf der Aufnahmebasis 15 des Profils festgelegt werden.

Hierdurch kann über die Abknickbereiche 14 eine entsprechende Anpassung an die vorliegenden Verhältnisse des Untergrundes 9 mit seinen Krümmungen und Bögen zur Erstellung einer Feuerschutzisolierung erfolgen.

Um die Flexibilität der angeschlossenen Schiene 11 zu erreichen, sind im Verbindungsbereich zu den Kreuzungselementen 4 zwischen Basis 16 und Steg 17 Schlitze 21 angeordnet.

Ferner ist die Verbindung der angeschlossenen Schienen 11 an die Kreuzungselemente 4 der Schienenstränge 3 derart zugeordnet, daß zwischen den Stegen 17 der Profile Durchtritte 22 gebildet werden, um einen Flüssigkeitsdurchtritt zu ermöglichen.

Eine weitere Ausführungsform der Schienenstränge 3 und der angeschlossenen Schienen 11 zur Bildung eines Schienensystems ist in den Fig. 14 bis 23 dargestellt. Hierbei ist abweichend von der ersten Ausführungsform im Bereich des integrierten Kreuzungselementes 4 des Schienenstranges 3 das Flächenelement 5 als Fortsetzung der erhöhten Aufnahmebasis 15 des Profils angeordnet. Dabei sind Profilunterseiten 23 der Profile des Schienenstranges 3 und der zu verbindenden Schienen 11 im Anschlußbereich an das Flächenelement 5 als abgeschlossene Flächen ausgebildet sowie entsprechend als Schräge im Winkel angeordnet und mit dem Flächenelement 5 verbunden.

Damit ist es möglich, daß zwischen dem Schienensystem 3, 11 und dem Untergrund 9 eine Wasserdurchführung getroffen wird und Wasser nicht in das Isoliersystem der Feuerschutzisolierung eintritt.

Eine weitere Ausführungsform eines Schienensystems zum Feuerschutz und zur Isolierung ist gemäß Fig. 24 dadurch gebildet, daß die Schienenstränge 3 und die Schienen 11 eine Schiene 24 in Form eines U-Profils aus einem Dämmaterial aufnehmen, das eine Ummantelung aus Aluminium aufweist. Das Profil der Schiene 24 nimmt die Isolierstreifen 18 als Feuerschutzelemente auf, wobei abschließend die Kassetten 1 aufgenommen werden.

## Patentansprüche

1. Vorrichtung für Feuerschutzisolierungen von Bauwerken mittels einzelner feuerhemmender Kassetten mit einem Schienensystem in rechtwinkliger Zuordnung von einzelnen Schienen zur Bildung von Aufnahmefeldern, die für eine Halterung aufgesetzter Kassetten über in die Schienen eingreifende Befestigungsmittel ausgebildet sind, wobei die Schienen über Kreuzungselemente verbunden und Befestigungsaufnahmen zur Verbindung mit dem Untergrund, wie wände und Decken, aufweisen und die Schienen ein Profil mit einer Aufnahmebasis bilden sowie zwischen Aufnahmebasis des Profils und aufgesetzter Kassette gegebenenfalls ein Isolierstreifen zwischengeschaltet ist, **dadurch gekennzeichnet, daß** mehrere Kreuzungselemente (4) in einem Schienenstrang (3) integriert sind und beiderseits der Kreuzungselemente (4) rechtwinklige Anschlüsse, wie Anschlußlaschen (6), zur Verbindung mit korrespondierenden Endlaschen (12) abzweigender Schienenstränge (3) beziehungsweise Schienen (11) angeordnet sind, wobei das Kreuzungselement (4) im Übergangsbereich und/oder die Endlaschen (12) Abknickbereiche (14) zur Winkeleinstellung von angeschlossenen beziehungsweise weiterführenden Schienenstränge (3) oder Schienen (11) bilden.

2. Vorrichtung nach Anspruch 1, **dadurch gekennzeichnet, daß** im Anschlußbereich der Schienen (11) und der Schienenstränge (3) über die Kreuzungselemente (4) Durchtritte (22) zur Flüssigkeitsabfuhr gebildet sind.

3. Vorrichtung nach Anspruch 1 oder 2, **dadurch gekennzeichnet, daß** im verbindungsbereich zu den Kreuzungselementen (4) die Schienen (11) zwischen Basis (16) und Steg (17) Schlitze (21) aufweisen.

4. Vorrichtung nach einem der Ansprüche 1 bis 3, **dadurch gekennzeichnet, daß** das Profil der Schienenstränge (3) und der Schienen (11) als Omega-Profil ausgebildet ist.

5. Vorrichtung nach einem der Ansprüche 1 bis 4, **dadurch gekennzeichnet, daß** das Profil des Schienenstranges (3) und der Schienen (11) mit einer erhöhten Aufnahmebasis (15) im Bereich des Kreuzungselementes (4) in Höhe der Aufnahmebasis (15) als Flächenelement (5) fortsetzbar ist und die Profilunterseiten (23) der Profile von Schienenstrang (3) und Schienen (11) im Anschlußbereich zum Flächenelement (5) als abgeschlossene Flächen in Form einer Schräge zum Flächenelement (5) geführt sind.

6. Vorrichtung nach einem der Ansprüche 1 bis 5, **dadurch gekennzeichnet, daß** die Kassetten (1) umlaufende Befestigungslaschen (19) aufweisen und die Befestigungslaschen (19) benachbarter Kassetten (1) übereinander zur gemeinsamen Befestigung angeordnet sind sowie über Befestigungsmittel (21) mit der Aufnahmebasis (15) des Profils der Schienen (11) und Schienenstränge (3) verbindbar sind.

7. Vorrichtung nach einem der Ansprüche 1 bis 6, **dadurch gekennzeichnet, daß** die Schienenstränge (-3) und Schienen (11) Isolierstreifen (18) als Feuerschutzelemente über eine zwischengeschaltete Schiene (24) in Form eines U-Profils aus Dämmaterial als wärmeisolationselement aufnehmbar ist.

8. Vorrichtung nach Anspruch 7, **dadurch gekennzeichnet, daß** die Schiene (24) aus Dämmaterial in seinen Außenbereichen eine Aluminiumfolie als Ummantelung aufweist.

## Claims

1. Device for fire insulation systems of structures by means of individual fire-inhibiting cells comprising a track system with individual tracks disposed at a right angle to form mounting boxes designed to provide a mount for fitted cells via fixing means engaging in the tracks, and the tracks are connected by means of junction elements and have fixing mounts to provide a connection to underlying objects such as walls and ceilings, and the tracks form a profile with a mounting base and an insulating strip is optionally inserted between the mounting base of the profile and the fitted cell, **characterised in that** several junction elements (4) are integrated in a rail track (3) and right-angled connectors such as connector flanges (6) are provided on either side of the junction elements (4) to provide a connection to co-operating end flanges (12) of branching rail tracks (3) respectively tracks (11), and in the transition region the junction element (4) and/or the end flanges (12) form bending regions (14) for adjusting the angular position of connected respectively continuing rail tracks (3) or tracks (11) .

2. Device as claimed in claim 1, **characterised in that** passages (22) for draining fluid are provided in the connecting region of the tracks (11) and the rail tracks (3) via the junction elements (4).

3. Device as claimed in claim 1 or 2, **characterised in that** the tracks (11) have slots (21) between the base (16) and web (17) in the connecting region to the junction elements (4).

4. Device as claimed in one of claims 1 to 3, **characterised in that** the profile of the rail tracks (3) and the tracks (11) is designed as an omega-shaped profile.

5. Device as claimed in one of claims 1 to 4, **characterised in that** the profile of the rail track (3) and the tracks (11) can be extended by a raised mounting base (15) in the form of a flat element (5) in the region of the junction element (4) on a level with the mounting base (15), and the profile bottom faces (23) of the profiles of the rail track (3) and tracks (11) are guided in the connecting region to the flat element (5) having closed faces in the shape of an incline with respect to the flat element (5).

6. Device as claimed in one of claims 1 to 5, **characterised in that** the cells (1) have peripherally extending mounting flanges (19) and the mounting flanges (19) of adjacent cells (1) are disposed one above the other to provide a mutual fixture and can be connected to the mounting base (15) of the profile of the tracks (11) and rail tracks (3) via fixing means (21).

7. Device as claimed in one of claims 1 to 6, **characterised in that** the rail tracks (3) and tracks (11) are able to accommodate insulating strips (18) serving as fire protection elements via an interconnected track (24) in the form of a U-shaped profile of insulating material serving as a heat insulating element.

8. Device as claimed in claim 7, **characterised in that** the track (24) has an aluminium foil of insulating material at its external regions serving as a jacket.

## Revendications

1. Dispositif d'isolation anti-incendie d'ouvrages de construction au moyen de différentes cassettes anti-feu, qui présente un système de rails individuels agencés à angle droit pour former des zones de reprise configurées pour retenir à l'aide de moyens de fixation qui s'engagent dans les rails les cassettes qui y sont placées, les rails étant reliés par des éléments en croix et présentant des logements de fixation qui permettent de les relier à un soubassement, par exemple des parois ou un plafond, et les rails formant un profilé doté d'une base de reprise, un ruban isolant étant éventuellement interposé entre la base de reprise du profilé et la cassette qui y est placée,
**caractérisé en ce que**
plusieurs éléments en croix (4) sont intégrés dans une ligne de rails (3) et des raccords coudés à angle droit, par exemple des pattes de raccord (6), sont disposés des deux côtés des éléments en croix pour être reliées à des pattes d'extrémité (12) correspondantes de lignes de rails (3) ramifiées ou de rails (11), l'élément en croix (4) situé dans la zone de transition et/ou les pattes d'extrémité (12) formant des zones coudées (14) qui permettent d'ajuster l'angle des lignes de rails (3) raccordées ou des rails (11) de prolongation.

2. Dispositif selon la revendication 1, **caractérisé en ce que** des passages (22) d'évacuation de liquide sont formés par les éléments en croix (4) dans la zone du raccord des rails (11) et des lignes de rails (3).

3. Dispositif selon les revendications 1 ou 2, **caractérisé en ce que** les rails (11) présentent des fentes (21) entre la base (16) et l'aile (17) dans la zone de la liaison avec les éléments en croix (4).

4. Dispositif selon l'une des revendications 1 à 3, **caractérisé en ce que** le profil des lignes de rails (3) et des rails (11) est un profil en oméga.

5. Dispositif selon l'une des revendications 1 à 4, **caractérisé en ce que** le profil de la ligne de rails (3) et du rail (11), qui présente une base de reprise (15) plus élevée dans la zone de l'élément en croix (4), peut être prolongé sous la forme d'un élément plat (5) à hauteur de la base de reprise (15) et **en ce que** la face inférieure (23) des profilés de la ligne de rails (3) et du rail (11) forment dans la zone du raccord avec l'élément plat (5) une surface fermée en pente vers l'élément plat (5).

6. Dispositif selon l'une des revendications 1 à 5, **caractérisé en ce que** les cassettes (1) présentent des pattes périphériques de fixation (19) et **en ce que** les pattes de fixation (19) de cassettes (1) voisines sont disposées les unes au-dessus des autres pour être fixées ensemble et peuvent être reliées par des moyens de fixation (21) à la base de reprise (15) du profilé des rails (11) et des lignes de rails (3).

7. Dispositif selon l'une des revendications 1 à 6, **caractérisé en ce que** les lignes de rails (3) et les rails (11) reprennent des rubans isolants (18) qui servent d'élément anti-feu au-dessus d'un rail intermédiaire (24) qui présente la forme d'un profilé en U en un matériau isolant qui sert d'élément d'isolation thermique.

8. Dispositif selon la revendication 7, **caractérisé en ce que** le rail (24) en matériau isolant présente dans ses parties extérieures une enveloppe constituée d'une feuille d'aluminium.
